# EUROPÄISCHE PATENTSCHRIFT

(11) **EP 2 933 390 B1**
(45) Veröffentlichungstag und Bekanntmachung des Hinweises auf die Patenterteilung: **11.01.2017**
(21) Anmeldenummer: 14164913.7
(22) Anmeldetag: 16.04.2014
(51) Int. Cl.: E03D 5/10, E03D 13/00

(54) **Spülvorrichtung**
Flushing device
Dispositif de rinçage

(43) Veröffentlichungstag der Anmeldung: 21.10.2015
(73) Patentinhaber: Geberit International AG, 8645 Jona (CH)
(72) Erfinder: Oberholzer, Roland, 8610 Uster (CH); Roest, Maarten, 8645 Jona (CH); Raissle, Daniel, 8852 Altendorf (CH)
(74) Vertreter: Frischknecht, Harry Ralph

(56) Entgegenhaltungen:
- EP-A1- 0 348 864
- EP-A1- 0 487 449
- DE-A1- 4 120 768
- DE-U1- 9 108 260
- US-A- 5 054 132

## Beschreibung

### TECHNISCHES GEBIET

Die vorliegende Erfindung betrifft eine Spülvorrichtung für ein Urinal nach Anspruch 1 sowie ein Urinal nach Anspruch 13.

### STAND DER TECHNIK

Bei Urinalen werden die für die Spülung vorgesehenen Elemente typischerweise zwischen dem Urinal und der Wand, an welcher das Urinals montiert ist, angeordnet. Beispielsweise zeigt die EP 1 340 861 eine derartige Anordnung. Im Wartungsfall muss, beispielsweise bei einem Austausch eines Spülventils, das Urinal von der Wand getrennt werden. Hierdurch entsteht ein sehr grosser Aufwand für den Installateur.

Aus dem Stand der Technik sind weitere Urinale bekannt geworden, welche dem Umstand der einfachen Wartung Rechnung tragen. Beispielsweise wird auf die DE 41 20 768 verwiesen, welche ein Urinal zeigt, das am oberen Rand eine entfernbare Platte aufweist. Die Platte ist vom Benutzer direkt sichtbar, was bezüglich Vandalenakten einen Nachteil darstellt.

Aus der EP 0 348 864 A1 ist ein Urinbecken mit einem elektromagnetischen Ventil für die Zufuhr von Spülwasser bekannt, wobei das Urinbecken einen Sensor einschliesst, welcher das Öffnen und Schliessen des Ventils steuert. Dabei sind das Ventil in einem im Urinbecken integrierten Aufnahmeraum und der Sensor auf einer abnehmbaren Abdeckung angeordnet.

### DARSTELLUNG DER ERFINDUNG

Ausgehend vom Stand der Technik liegt der Erfindung eine Aufgabe zugrunde, ein Urinal anzugeben, dessen Spülvorrichtung einfach zugänglich und austauschbar ist. Insbesondere soll die Wartung bzw. der Service an der Spülvorrichtung möglichst einfach sein. Darüber hinaus soll die Spülvorrichtung nach einem Teilaspekt möglichst vandalensicher ausgebildet sein.

Diese Aufgabe löst eine Spülvorrichtung für ein Urinal nach Anspruch 1. Demgemäss umfasst eine Spülvorrichtung für ein Urinal eine Anschlusseinheit und eine Steuerungseinheit, wobei die Anschlusseinheit mit dem Urinal fest verbindbar ist und die Steuerungseinheit über eine Schnittstelle mit der Anschlusseinheit verbindbar ist. Über die Schnittstelle wird für die Spülauslösung ein funktionaler Kontakt zwischen der Steuerungseinheit und der Anschlusseinheit hergestellt. Die Anschlusseinheit umfasst eine Anschlussleitung mit einem Eingang zur Verbindung an ein Leitungsnetz und einem Ausgang, eine Spülleitung mit einem Eingang und einem Ausgang zur Verbindung an eine Düseneinrichtung zur Abgabe von Spülwasser in das Urinalbecken des Urinals und ein Supportelement, auf welchem der Ausgang der Anschlussleitung und der Eingang der Spülleitung fest positioniert elagert sind. Eingang und Ausgang stehen also lagepositioniert mit dem Supportelement in Verbindung. Mit dem Supportelement der Anschlusseinheit lässt sich die Anschlusseinheit mit dem Urinal verbinden. Die Steuerungseinheit umfasst ein Supportelement, auf welchem mindestens ein Steuerelement, ein Leitungsstück mit einem Eingang und einem Ausgang sowie mit einem zwischen Eingang und Ausgang angeordneten Spülventil mit einem Stromversorgungselement angeordnet sind. Das Steuerelement und das Leitungszweigstück sind fest mit dem Supportelement verbunden oder Teil davon. Das Steuerelement stellt dem Spülventil ein Steuersignal für das Öffnen bzw. Schliessen desselben bereit. Die besagte Schnittstelle wird durch den Ausgang der Anschlussleitung, den Eingang der Spülleitung auf Seiten der Anschlusseinheit und durch den Eingang sowie den Ausgang des Leitungsstückes auf Seiten der Steuerungseinheit bereitgestellt, wobei der Eingang des Leitungsstückes mit dem Ausgang der Anschlussleitung und der Ausgang des Leitungsstückes mit dem Eingang der Spülleitung verbindbar ist.

Durch die Bereitstellung einer Anschlusseinheit und einer Steuerungseinheit mit jeweils einem entsprechenden Supportelement ergeht der Vorteil, dass die von der Anschlusseinheit über die Schnittstelle trennbar ausgebildete Steuerungseinheit einfach von der Anschlusseinheit getrennt werden kann. Hierdurch kann im Revisionsfall, beispielsweise bei einem Defekt des Spülventils die Steuerungseinheit als ganzes ausgetauscht werden. Eine aufwändige Demontage eines defekten Elementes der Steuerungseinheit sowie eine aufwändige Montage eines funktionsfähigen Elementes entfallen.

Die Schnittstelle weist zudem den Vorteil auf, dass die Medienanschlüsse einfach getrennt werden können, was zu einer einfachen Wartung der Funktionseinheit führt.

Vorzugsweise verlaufen der Ausgang der Anschlussleitung, der Eingang der Spülleitung, der Eingang sowie der Ausgang des Leitungsstückes parallel zueinander. Weiter ist der Abstand zwischen dem Ausgang der Anschlussleitung und dem Eingang der Spülleitung gleich dem Abstand zwischen dem Eingang und dem Ausgang des Leitungsstückes. Unter dem Ausgang bzw. dem Eingang wird in diesem Zusammenhang ein sich von der Rohröffnung in axialer Richtung erstreckendes Teilstück des Leitungsstückes bzw. der Anschlussleitung verstanden.

Vorzugsweise umfasst die Spülvorrichtung ein Sicherungselement, mit welchen die Steuerungseinheit zur Anschlusseinheit mechanisch arretierbar ist. Das Sicherungselement stellt dabei einen Anschlag bereit, welcher ein unbeabsichtigtes Trennen der Steuerungseinheit von der Anschlusseinheit verhindert.

Besonders bevorzugt ist das Sicherungselement ein an der Anschlusseinheit oder an der Steuerungseinheit gelagerter Sicherungshebel, welcher Sicherungshebel mindestens eine Aufnahme aufweist, die mit mindestens einem an der anderen Einheit angeordneten Zapfen zusammenarbeitet. Über das Zusammenspiel zwischen Aufnahme und Zapfen lässt sich die Steuerungseinheit zur Anschlusseinheit sichern.

Besonders bevorzugt weist die besagte Aufnahme eine Kurvenbahn auf, welche bei der Betätigung des Sicherungshebels eine Montagekraft auf die Steuerungseinheit bewirkt, so dass diese mit der Anschlusseinheit verbindbar ist. Über das Zusammenspiel zwischen Kurvenbahn und Zapfen lässt sich die Steuerungseinheit bei der Betätigung des Sicherungshebels in Richtung der Anschlusseinheit bewegen.

Besonders bevorzugt umfasst das Sicherungselement ein Arretierelement, mit welchem das Sicherungselement in Arretierlage feststellbar ist. Hierdurch wird verhindert, dass sich das Sicherungselement selbsttätig von der Arretierlage hinaus bewegt, was für die Verbindung zwischen Anschlusseinheit und Steuerungseinheit nachteilig wäre.

Vorzugsweise umfasst die Anschlusseinheit weiter ein Stromversorgungskabel mit einem elektrischen Steckverbinder, wobei der Steckverbinder am Supportelement befestigt ist. Weiter umfasst die Steuerungseinheit ebenfalls einen Steckverbinder zur elektrischen Verbindung mit dem Steckverbinder der Anschlusseinheit, wobei die Steckverbinder parallel zum Ausgang der Anschlussleitung, dem Eingang der Spülleitung und/oder zum Ausgang des Leitungsstückes verlaufen.

Vorzugsweise umfasst die Anschlussleitung ein Rückschlagventil, welches bei Entfernen der Steuerungseinheit durch einen Federdruck verschlossen wird. Hierdurch entfällt eine weitere Manipulation wie beispielsweise das Verschliessen eines Wasserhahns in der Anschlussleitung.

Vorzugsweise verfügen der Ausgang der Anschlussleitung und der Eingang des Leitungsstückes über eine Kupplung und/oder der Eingang der Spülleitung und der Ausgang des Leitungsstückes verfügen über eine Kupplung, über welche Kupplungen die jeweiligen Teile miteinander verbunden werden. Die Kupplung stellt die Schnittstelle bereit. Bei der Kupplung kann es sich beispielsweise um einen Schnellverschluss handeln.

Vorzugsweise umfasst die Kupplung bzw. die Schnittstelle jeweils zwei den zu verbindenden Elementen zugeordnete Rohrstücke, wobei eines der Rohrstück in das andere Rohrstück einragt. Zwischen den Rohrstücken ist jeweils ein Dichtungsring angeordnet. Der Eingang und der mit dem Eingang in Verbindung kommende Ausgang weisen also die Form von Rohrstücken auf.

Vorzugsweise sind das Leitungsstück und das Spülventil auf einer Oberseite des Supportelementes angeordnet und das Steuerelement ist auf einer Unterseite des Supportelementes angeordnet. Hierdurch kann die Aufnahme im Urinal derart ausgebildet werden, dass die Oberseite in Richtung des Innenraums des Urinals gerichtet ist und dass die Unterseite einen Teil einer Aussenwand des Urinals bildet, wobei das Steuerelement dann über die Aussenwand hervorsteht und einen Benutzer erfassen kann. Dadurch kann die Vandalensicherheit vergrössert werden, weil nur die Teile aus dem Urinal ragen, welche für die Erfassung einer Person wichtig sind.

Das Stromversorgungselement ist vorzugsweise eine Batterie oder ein Netzteil. Das Netzteil steht mit dem Anschlusskabel in Verbindung. Alternativ kann das Stromversorgungselement auch eine im Leitungsstück angeordnete Turbine sein.

Das Supportelement der Anschlusseinheit umfasst vorzugsweise ein Befestigungselement, über welches die Anschlusseinheit mit dem Urinal verbindbar ist.

Eine Urinalanordnung umfasst ein Urinal mit einem Urinalbecken sowie einem Hohlraum und eine Spülvorrichtung nach vorhergehender Beschreibung, wobei die Spülvorrichtung mindestens teilweise im Hohlraum angeordnet ist.

Der besagte Hohlraum des Urinals ist über eine Revisionsöffnung zugänglich, welche Revisionsöffnung in Einbaulage vorzugsweise unterhalb des Urinalbeckens liegt, wobei ein unterer Rand der Revisionsöffnung in Einbaulage vorzugsweise in der Horizontalen liegt. Durch die Anordnung der Revisionsöffnung liegt diese derart, dass ein Benutzer diese nicht ohne weiteres erkennen, was wiederum ein Vorteil für die Vandalensicherheit ist.

Vorzugsweise steht die Anschlusseinheit fest mit dem Urinal in Verbindung und die Steuerungseinheit ist austauschbar mit der Anschlusseinheit in Verbindung. In einer besonderes bevorzugten Weiterbildung gibt es keine Verbindung zwischen der Steuerungseinheit und dem Urinal. Die Steuerungseinheit steht ausschliesslich mit der Anschlusseinheit in Verbindung.

Vorzugsweise ragt das Steuerelement bei eingebauter Steuerungseinheit aus der Revisionsöffnung hinaus. In dieser Ausführungsform ist das Steuerelement vorzugsweise ein Erfassungssensor, welcher die Person vor der Toilette oder dem Urinal erfasst und dann für das Spülventil ein Steuersignal bereitstellt.

Alternativ kann das Steuerelement auch eine Zeitsteuerung sein, mit welchem sich ein Steuersignal für das Spülventil in vorbestimmten Zeitintervallen bereitstellt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines erfindungsgemässen Urinals mit teilweise geschnitten dargestelltem Urinal;
- Fig. 2: das Urinal nach Figur 1 in einer anderen Lage;
- Fig. 3: das Urinal nach Figur 1 und 2 im Revisionsfall;
- Fig. 4: die Spülvorrichtung mit Anschlusseinheit und Rohrleitungen sowie der Steuerungseinheit nach den vorhergehenden Figuren;
- Fig. 5: eine perspektivische Ansicht einer Steuerungseinheit nach einer ersten Ausführungsform; und
- Fig. 6: eine perspektivische Ansicht einer Steuerungseinheit nach einer zweiten Ausführungsform.

### BESCHREIBUNG BEVORZUGTER AUSFÜHRUNGSFORMEN

In den Figuren 1 bis 3 werden geschnittene Perspektivansichten eines Urinals 2 mit einer Spülvorrichtung 1 zur Zuleitung von Spülwasser in das Urinalbecken 19 gezeigt. Die Spülvorrichtung 1 umfasst eine Anschlusseinheit 3 und eine Steuerungseinheit 4. Die Anschlusseinheit 3 ist fest mit dem Urinal 2 verbindbar, während die Steuerungseinheit 4 mit der Anschlusseinheit 3 verbindbar ist.

In den Figuren 1 und 2 befindet sich die Steuerungseinheit 4 in fester Verbindung mit der Anschlusseinheit 3. Die Steuerungseinheit 4 ist über eine Schnittstelle 5 mit der Anschlusseinheit 3 verbindbar. Die Schnittstelle 5 kann beispielsweise eine Kupplung sein. In der Figur 3 wird die Steuerungseinheit 4 im demontierten Zustand von der Anschlusseinheit 3 gezeigt. In der Figur 4 wird sodann die Anschlusseinheit 3 und die Steuerungseinheit 4, ebenfalls im demontierten Zustand, ohne das Urinal 2 gezeigt.

Die Anschlusseinheit 3 umfasst, wie in den Figuren 1 bis 4 gezeigt, eine Anschlussleitung 6 mit einem Eingang 6a zur Verbindung an ein Leitungsnetz und einem Ausgang 6b. Hier steht der Eingang 6a mit einem Schlauch 24 in Verbindung, welcher über einen Absperrhahn 25 und/oder einer Drossel 35 mit dem Leitungsnetz in Verbindung steht. Die Drossel 35 ist vorteilhafterweise über eine Öffnung im Urinal zugänglich und kann ohne Demontage des Urinals betätigt werden. Die Drossel 35 kann den Zufluss vollständig sperren. Alternativ kann der Zufluss auch durch Betätigung des Absperrhahns 25 unterbrochen werden. Weiter umfasst die Anschlusseinheit 3 eine Spülleitung 7 mit einem Eingang 7a und einem Ausgang 7b zur Verbindung an eine Düseneinrichtung 8, über welche Spülwasser in das Urinalbecken 19 des Urinals 2 abgebbar ist. Die Anschlusseinheit 3 umfasst als zentrales Element ein Supportelement 9, auf welchem der Ausgang 6b der Anschlussleitung 6 und der Eingang 7a der Spülleitung 7 fest positioniert gelagert sind. Der Ausgang 6b und der Eingang 7a stehen also fest mit dem Supportelement 9 in Verbindung. Je nach Ausbildung des Supportelementes 9 können diese Teile auch integral am Supportelement 9 angeformt sein, wobei dann eine einstückige Struktur bereitgestellt wird.

Die Steuerungseinheit 4 umfasst, wie in den Figuren 1 bis 4 gezeigt, ein Supportelement 10, auf welchem mindestens ein Steuerelement 11, ein Leitungsstück 12 mit einem Eingang 12a und einem Ausgang 12b sowie einem zwischen dem Eingang 12a und dem Ausgang 12b angeordneten Spülventil 13 mit einem Stromversorgungselement 14 fest gelagert sind. Das Supportelement 10 dient als Lagerungselement für die auf dem Supportelement 10 angeordneten Teile, nämlich dem mindestens einen Steuerelement 11, dem Leitungsstück 12 und dem Spülventil 13 mit dem Stromversorgungselement 14. Das Leitungsstück 12 mit dem Eingang 12a dem Ausgang 12b ist dabei fest auf dem Supportelement 10 gelagert. Hierfür weist das Supportelement 10 entsprechende Lagerungselemente 26 auf. Die Lagerungselemente 26 sind hier Lagerungsstege, welche vom Supportelement 10 weg stehen.

Durch die Lagerung der besagten Elemente auf dem Supportelement 10 wird eine im Wesentlichen als einzelnes Stück oder Element ausgebildete Steuerungseinheit 4 bereitgestellt. Dadurch kann die Steuerungseinheit 4 als Ganzes ausgetauscht werden. Der Installateur muss daher nicht einzelne Teile, die für die Steuerung relevant sind, austauschen, sondern kann die Steuerungseinheit 4 als Ganzes austauschen.

Das Spülventil 13 ist im Leitungsstück 12 angeordnet und unterbricht den Wasserfluss zwischen der Anschlussleitung 6 und der Spülleitung 7 bzw. gibt den Weg im Falle einer Spülung für das Spülwasser frei.

Die besagte Schnittstelle 5 zwischen der Steuerungseinheit 4 und der Anschlusseinheit 3 wird durch den Ausgang 6b der Anschlussleitung 6, den Eingang 7a der Spülleitung 7 auf Seiten der Anschlusseinheit 3 und durch den Eingang 12a sowie den Ausgang 12b des Leitungsstückes 12 auf Seiten der Steuerungseinheit 4 bereitgestellt. Es wird, wenn die Steuerungseinheit 4 mit der Anschlusseinheit 3 verbunden wird, ein mechanischer und fluidischer Kontakt zwischen dem Ausgang 6b der Anschlussleitung 6 und dem Eingang 12a des Leitungsstückes sowie dem Eingang 7a der Spülleitung 7 und dem Ausgang 12b des Leitungsstückes 12 bereitgestellt. Als Schnittstelle können die besagten Eingänge bzw. Ausgänge Kupplungen umfassen.

Wie von den Figuren gut erkannt werden kann, verläuft der Ausgang 6b der Anschlussleitung 6, der Eingang 7a der Spülleitung 7, der Eingang 12a sowie der Ausgang 12b des Leitungsstückes 12 jeweils parallel zueinander. Der Abstand zwischen dem Ausgang 6b der Anschlussleitung 6 und dem Eingang 7a der Spülleitung 7 ist dabei gleich dem Abstand zwischen dem Eingang 12a und dem Ausgang 12b des Leitungsstückes 12.

Die Eingänge 7a, 12a und die Ausgänge 6b, 12b werden durch jeweils entsprechend ausgebildete Rohrstücke bereitgestellt. Diese Rohrstücke verlaufen dabei im Bereich der Schnittstelle parallel und mit dem besagten Abstand zueinander. Hierbei kann auch gesagt werden, dass das den Ausgang 6b bereitstellende Rohrstück und das den Eingang 12a bereitstellende Rohrstück koaxial zueinander verlaufen. Gleiches kann für das den Ausgang 12b bereitstellende Rohrstück und das den Eingang 7a bereitstellende Rohrstück gesagt werden.

Die Spülvorrichtung 1 umfasst weiterhin ein Sicherungselement 15, mit welchem die Steuerungseinheit 4 zur Anschlusseinheit 3 mechanisch sicherbar bzw. arretierbar ist. Das Sicherungselement 15 kann beliebig ausgebildet sein. Beispielsweise kann das Sicherungselement 15 eine Einrastverbindung oder eine Gewindeverbindung sein.

Das Sicherungselement 15 ist in der in den Figuren gezeigten Ausführungsform ein Sicherungshebel 15, welcher an der Anschlusseinheit 3 verschwenkbar gelagert ist. Der Sicherungsehebel 15 ist um eine Lagerstelle 33 am Supportelement gelagert. Der Sicherungshebel 15 kann in einer anderen, hier nicht gezeigten Ausführungsform auch an der Steuerungseinheit 4 gelagert werden. Der Sicherungshebel 15 weist mindestens eine Aufnahme 16 auf, hier sind zwei beabstandet zueinander angeordnete Aufnahmen 16 angeordnet, die mit mindestens einem an der Steuerungseinheit angeordneten Zapfen 17, hier sind ebenfalls zwei Zapfen 17 angeordnet, zusammenarbeitet. Bei einem Verschwenken des Sicherungselements 15 greift die Aufnahme 16 den Zapfen 17 und sichert somit die Steuerungseinheit 4 zur Anschlusseinheit 3. Die Aufnahme 16 weist vorzugsweise eine Kurvenbahn auf, welche bei der Betätigung des Sicherungshebels 15 eine Montagekraft auf die Steuerungseinheit 4 bewirkt, so dass die Steuerungseinheit 4 mit der Anschlusseinheit 3 bei der Betätigung des Sicherungshebel 15 in die Anschlusseinheit 3 hineingeschoben wird.

Vorzugsweise umfasst das Sicherungselement 15 ein Arretierelement 18, mit welchem das Sicherungselement 15 in Arretierlage feststellbar ist. Das Arretierelement 18 ist hier am vorderen Ende des Sicherungshebels 15 angeordnet. Das Arretierelement 18 arbeitet hier mit einer der Steuerungseinheit 4 zugeordneten Aufnahme 27 zusammen. Das Arretierelement 18 und die Aufnahme 27 sind vorzugsweise über eine Rastverbindung miteinander verbindbar. Die Rastverbindung ist dabei derart ausgebildet, dass ein Installateur diese ohne Werkzeug betätigen kann. Die Rastverbindung kann, insbesondere bei Anwendung im öffentlichen Bereich, aber auch derart ausgebildet sein, dass der Installateur diese mit einem bestimmten Werkzeug bedienen muss um die Verbindung zwischen dem Arretierelement 18 und der Aufnahme 27 lösen zu können.

Bezüglich der verschiedenen Positionen des Sicherungshebels 15 wird auf die Figur 3 und 4 sowie auf die Figuren 1 und 2 verwiesen. In den Figuren 1 und 2 befindet sich der Sicherungshebel 15 in der Arretierlage. In den Figuren 3 und 4 befindet sich der Sicherungshebel 15 in der Freigabelage, in welcher die Steuerungseinheit 4 von der Anschlusseinheit 3 getrennt werden kann.

In der Anschlussleitung 6 ist vorzugsweise ein Rückschlagventil angeordnet, welches bei Entfernen der Steuerungseinheit 4 durch einen Federdruck verschlossen wird. Somit kann die Steuerungseinheit 4 von der Anschlusseinheit 3 getrennt werden, ohne dass in der Anschlussleitung 6 weitere Manipulationen bezüglich des Wasserflusses vorzunehmen sind. Insbesondere der Absperrhahn 25 muss nicht betätigt werden. Hierdurch wird ein besonders effizientes austauschen der Steuerungseinheit 4 von der Anschlusseinheit 3 erreicht. Sofern die Drossel 35 von aussen durch die Wandung des Urinals zugänglich ist, kann diese vor der Demontage der Steuerungseinheit 4 durch den Installateur geschlossen werden. Mit anderen Worten gesagt, wird in einem ersten Schritt durch Betätigung der Drossel 35 der Wasserzufluss gestoppt und dann wird in einem zweiten Schritt die Steuerungseinheit 4 als ganzes entfernt.

Der Ausgang 6b der Anschlussleitung 6 und der Eingang 12a des Leitungsstückes 12 bzw. der Eingang 7a der Spülleitung 7 und der Ausgang 12b des Leitungsstücker 12 verfügen über jeweilige Kupplungen. Über diese Kupplungen sind die jeweiligen Teile miteinander verbindbar. Die Kupplungen sind vorzugsweise Steckkupplungen. In einer allgemeinen Form kann gesagt werden, dass die Kupplung jeweils zwei zu den verbindenden Elementen, also den Eingängen bzw. Ausgängen, zugeordnete Rohrstücke umfasst, wobei eines der Rohrstücke in das andere Rohrstück einragt und wobei zwischen den Rohrstücken ein Dichtungsring 23 angeordnet ist, welcher den Ringspalt zwischen den Rohrstücken entsprechend abdichtet.

Bezüglich des Supportelementes 10 gesehen ist das Leitungsstück 12 und das Spülventil 13 auf einer Oberseite 28 des Supportelementes 10 angeordnet. Das Steuerelement ist bevorzugt ein Erfassungssensor 11. Der Erfassungssensor 11 ist auf einer Unterseite 29 des Supportelementes 10 angeordnet. Der Erfassungssensor 11 steht mit dem Spülventil 13 in Verbindung und betätigt dieses, sobald der Erfassungssensor 11 eine die Urinaleinrichtung benützende Person erfasst. Die Anordnung auf der Oberseite 28 und auf der Unterseite 29 des Supportelementes 10 hat den Vorteil, dass das Spülventil 13 und das Leitungsstück 12 im eingebauten Zustand im Hohlraum des Urinals liegen, während der Erfassungssensor 11 im eingebauten Zustand aus dem Urinal 2 hinausragt. Somit werden Spülventil 13 und Leitungszweigstück 12 im Hohlraum vor Vandalen sicher gelagert und eine das Urinal benützende Person kann gut durch den Erfassungssensor 11 erfasst werden.

Alternativ kann das Steuerelement auch eine Zeitsteuerung sein, welche in periodischen Zeitabständen eine Steuersignal an das Spülventil abgibt.

In den Figuren 1 bis 3 wird, wie bereits erwähnt, die Urinalanordnung mit dem Urinal 2 und der Spülvorrichtung 1 gezeigt. Das Urinal 2 umfasst ein Urinalbecken 19 sowie einen Hohlraum 20. Die Spülvorrichtung 1 ist dabei mindestens teilweise im Hohlraum 20 angeordnet. Besonders bevorzugt ragen ausschliesslich die Teile, an welchen der Erfassungssensor 11 montiert sind, und der Erfassungssensor 11 selbst aus dem Hohlraum 20 hinaus.

Nach unten mündet das Urinalbecken 19 in eine Abflußöffnung 34, welche mit einem nicht dargestellten Siphon an das Abwassernetz angeschlossen wird. Der Siphon liegt im Hohlraum 20.

In der vorliegenden Ausführungsform ist der Hohlraum 20 über eine Revisionsöffnung 21 zugänglich. Die Revisionsöffnung 21 ist in der bevorzugten Ausführungsform in Einbaulage unterhalb des Urinalbeckens 19 angeordnet. Ein unterer Rand 22 der Revisionsöffnung 21 liegt dabei in der Einbaulage vorzugsweise in der Horizontalen. Mit anderen Worten gesagt, ist die Revisionsöffnung 21 im unteren Bereich des Urinals 2 angeordnet und der Erfassungssensor 11 erfasst im Wesentlichen die Beine eines Benutzers. Die Anordnung der Steuerungseinheit 4 im unteren Bereich des Urinals hat den Vorteil, dass diese von aussen gesehen nicht ohne weiteres einsehbar ist. Trotzdem ist aber die Steuereinheit 4 sehr gut zugänglich, weil der Bereich unterhalb des Urinals üblicherweise frei bleibt. Darüber hinaus kann der Installateur die Steuerungseinheit 4, weil dies als ganzes Teil ausgebildet ist, gut entfernen. Aufwändige Manipulationen am Urinal von unten her entfallen somit.

Die Anschlusseinheit 3 steht fest mit dem Urinal 2 in Verbindung. Die Steuerungseinheit 4 steht dabei austauschbar mit der Anschlusseinheit 3 in Verbindung. Eine direkte Verbindung zwischen der Steuerungseinheit 4 und dem Urinal 2 ist nicht vorgesehen. Die Steuerungseinheit 4 steht also ausschliesslich mit der Anschlusseinheit 3 und nicht mit dem Urinal 2 in Verbindung.

Für die Verbindung zwischen der Anschlusseinheit 3 und dem Urinal 2 weist das Supportelement 9 der Anschlusseinheit 3 vorzugsweise ein Befestigungselement auf. Das Befestigungselement ist hier als Befestigungsring 30 ausgebildet. Der Befestigungsring 30 wird dabei mit der Revisionsöffnung 21 verbunden. Hierfür weist der Befestigungsring 30 gegenüber dem Ausgang 6b der Anschlussleitung und des Eingangs 7a der Spülleitung 7 eine Befestigungsklammer 31 auf. Der Befestigungsring 30 umschliesst eine Öffnung 32. Über diese Öffnung 32 kann die Steuerungseinheit 4 in den Hohlraum 20 des Urinals 20 eingeschoben werden. Der Befestigungsring 30 umschliesst die im Urinal 2 angeordnete Revisionsöffnung 21 und durch die Öffnung 32 wird Zugang zum Innenraum geschaffen.

Die besagte Öffnung 32 weist dabei einen Querschnitt auf, welcher im Wesentlichen der Aussenform des Supportelementes 10 der Steuerungseinheit 4 entspricht. Somit verschliesst das Supportelement 10 im Wesentlichen die Revisionsöffnung.

Das Stromversorgungselement 14 kann verschiedenartig ausgebildet sein. In einer ersten Ausführungsfonn ist das Stromversorgungselement 14 als Batterie 14a, welche über Turbine 34 oder über ein Netzteil gespiesen wird, ausgebildet. Die Turbine 34 ist im Leitungszweigstück angeordnet. Diese Ausführungsform wird in den Figuren 4 und 5 dargestellt. Der Installateur tauscht bei einem Batteriewechsel vorzugsweise direkt die Steuerungseinheit 4 aus, was sehr effizient erfolgen kann. In einer alternativen Ausführungsform umfasst das Stromversorgungselement 14 ein Netzteil 14b, das mit einem Anschlusskabel in Verbindung steht, wobei das Anschlusskabel an ein öffentliches Stromnetz anzuschliessen ist. In einer dritten Ausführungsform umfasst das Stromversorgungselement 14 eine im Leitungsstück angeordnete Turbine.

Bezüglich der Variante mit dem Netzteil umfasst die Anschlusseinheit 3 weiter ein Stromversorgungskabel mit einem elektrischen Steckverbinder. Anschlusskabel und Steckverbinder werden in den Figuren nicht gezeigt. Der Steckverbinder ist dabei am Supportelement 9 der Anschlusseinheit 3 befestigt. Die Steuerungseinheit 4 umfasst ein mit den besagten Steckverbinder komplementär ausgebildeten Steckverbinder zur elektrischen Verbindung mit dem Steckverbinder der Anschlusseinheit 3, wobei der Steckverbinder am Supportelement 10 der Steuerungseinheit 4 gelagert ist. Die Steckverbinder an der Anschlusseinheit 3 und an der Steuerungseinheit 4 liegen dabei parallel zum Ausgang 6b der Anschlussleitung 6, dem Eingang 7a der Spülleitung 7 und/oder zum Eingang 12a bzw. Ausgang 12b des Leitungsstückes 12 angeordnet. Somit kann die Steuerungseinheit 4 mit einer Bewegung sowohl eine Fluidverbindung als auch eine Elektroverbindung bereitstellen.

**BEZUGSZEICHENLISTE**

| | | | |
|---|---|---|---|
| 1 | Spülvorrichtung | 14b | Netzgerät |
| 2 | Urinal | 15 | Sicherungselement |
| 3 | Anschlusseinheit | 16 | Aufnahme |
| 4 | Steuerungseinheit | 17 | Zapfen |
| 5 | Schnittstelle | 18 | Arretierelement |
| 6 | Anschlussleitung | 19 | Urinalbecken |
| | 6a Eingang | 20 | Hohlraum |
| | 6b Ausgang | 21 | Revisionsöffnung |
| 7 | Spülleitung | 22 | unterer Rand |
| | 7a Eingang | 23 | Dichtungsring |
| | 7b Ausgang | 24 | Schlauch |
| 8 | Düseneinrichtung | 25 | Absperrhahn |
| 9 | Supportelement der | 26 | Lagerungselemente |
| | Anschlusseinheit | 27 | Aufnahme |
| 10 | Supportelement der | 28 | Oberseite |
| | Steuerungseinheit | 29 | Unterseite |
| 11 | Steuerelement, Erfassungssensor | 30 | Befestigungsring |
| 12 | Leitungsstück | 31 | Befestigungsklammer |
| | 12a Eingang | 32 | Öffnung |
| | 12b Ausgang | 33 | Lagerstelle |
| 13 | Spülventil | 34 | Turbine |
| 14 | Stromversorgungselement | 35 | Drossel |
| 14a | Batterie | | |

## Patentansprüche

1. Spülvorrichtung (1) für ein Urinal (2) umfassend eine Anschlusseinheit (3) und eine Steuerungseinheit (4), wobei die Anschlusseinheit (3) mit dem Urinal (2) fest verbindbar ist und die Steuerungseinheit (4) über eine Schnittstelle (5) mit der Anschlusseinheit (3) verbindbar ist,
wobei die Anschlusseinheit (3) eine Anschlussleitung (6) mit einem Eingang (6a) zur Verbindung an ein Leitungsnetz und einem Ausgang (6b), eine Spülleitung (7) mit einem Eingang (7a) und einem Ausgang (7b) zur Verbindung an eine Düseneinrichtung (8) zur Abgabe von Spülwasser in das Urinalbecken des Urinals (2) und ein Supportelement (9), auf welchem der Ausgang (6b) der Anschlussleitung (6) und der Eingang (7a) der Spülleitung (7) fest positioniert gelagert sind, umfasst, wobei die Steuerungseinheit (4) ein Supportelement (10) umfasst, auf welchem mindestens ein Steuerelement (11), angeordnet ist, **dadurch gekennzeichnet, dass** auf dem supportelement (10) weiterhin windestens ein Leitungsstück (12) mit einem Eingang (12a) und einem Ausgang (12b) sowie mit einem zwischen Eingang (12a) und Ausgang (12b angeordneten Spülventil (13) mit einem Stromversorgungselement (14) angeordnet sind, und
dass die besagte Schnittstelle (5) durch den Ausgang (6b) der Anschlussleitung (6), den Eingang (7a) der Spülleitung (7) auf Seiten der Anschlusseinheit (7) und durch den Eingang (12a) sowie den Ausgang (12b) des Leitungsstückes (12) auf Seiten der Steuerungseinheit (4) bereitgestellt wird, wobei der Eingang (12a) des Leitungsstückes (12) mit dem Ausgang (6b) der Anschlussleitung (6) und der Ausgang (12b) des Leitungsstückes (12) mit dem Eingang (7a) der Spülleitung (7) verbindbar ist.

2. Spülvorrichtung (1) nach Anspruch 1, **dadurch gekennzeichnet, dass** der Ausgang (6b) der Anschlussleitung (6), der Eingang (7a) der Spülleitung (7), der Eingang (12a) sowie der Ausgang (12b) des Leitungsstückes (12) parallel zueinander verlaufen und dass der Abstand zwischen dem Ausgang (6b) der Anschlussleitung (6) und dem Eingang (7a) der Spülleitung (7) gleich dem Abstand zwischen dem Eingang (12a) und dem Ausgang (12b) des Leitungsstückes (12) ist.

3. Spülvorrichtung (1) nach Anspruch 1 oder 2, **dadurch gekennzeichnet, dass** die Spülvorrichtung ein Sicherungselement (15) umfasst, mit welchen die Steuerungseinheit (4) zur Anschlusseinheit (3) mechanisch arretierbar ist.

4. Spülvorrichtung (1) nach Anspruch 3, **dadurch gekennzeichnet, dass** das Sicherungselement (15) ein an der Anschlusseinheit (3) oder an der Steuerungseinheit (4) gelagerter Sicherungshebel (15) ist, welcher Sicherungshebel (15) mindestens eine Aufnahme (16) aufweist, die mit mindestens einem an der anderen Einheit (3, 4) angeordneten Zapfen (17) zusammenarbeitet.

5. Spülvorrichtung (1) nach Anspruch 4, **dadurch gekennzeichnet, dass** die Aufnahme (16) eine Kurvenbahn aufweist, welche bei der Betätigung des Sicherungshebels (15) eine Montagekraft auf die Steuerungseinheit (4) bewirkt, so dass diese mit der Anschlusseinheit (3) verbindbar und/oder lösbar ist.

6. Spülvorrichtung (1) nach einem der Ansprüche 3 bis 5, **dadurch gekennzeichnet, dass** das Sicherungselement (15) ein Arretierelement (18) umfasst, mit welchem das Sicherungselement (15) in Arretierlage feststellbar ist.

7. Spülvorrichtung (1) nach einem der vorhergehenden Ansprüche, **dadurch gekennzeichnet, dass** die Anschlusseinheit (3) weiter ein Stromversorgungskabel mit einem elektrischen Steckverbinder umfasst, wobei der Steckverbinder am Supportelement befestigt ist, und dass die Steuerungseinheit (4) ebenfalls ein Steckverbinder zur elektrischen Verbindung mit dem Steckverbinder der Anschlusseinheit (3) umfasst, wobei die Steckverbinder parallel zum Ausgang der Anschlussleitung, dem Eingang der Spülleitung und/oder zum Ausgang bzw. zum Eingang des Leitungsstückes verlaufen.

8. Spülvorrichtung (1) nach einem der vorhergehenden Ansprüche, **dadurch gekennzeichnet, dass** die Anschlussleitung (6) ein Rückschlagventil umfasst, welches bei Entfernen der Steuerungseinheit (4) durch den Federdruck verschlossen wird.

9. Spülvorrichtung (1) nach einem der vorhergehenden Ansprüche, **dadurch gekennzeichnet, dass** der Ausgang (6a) der Anschlussleitung (6) und der Eingang (12a) des Leitungsstückes (12) über eine Kupplung verfügen und/oder dass der Eingang (7a) der Spülleitung (7) und der Ausgang (12b) des Leitungsstückes (12) über eine Kupplung verfügen, über welche Kupplungen die jeweiligen Teile miteinander verbunden werden.

10. Spülvorrichtung nach Anspruch 9, **dadurch gekennzeichnet, dass** die Kupplung jeweils zwei den zu verbindenden Elementen zugeordnete Rohrstücke umfasst, wobei eines der Rohrstück in das andere Rohrstück einragt und dass zwischen den Rohrstücken ein Dichtungsring (23) angeordnet ist.

11. Spülvorrichtung nach einem der vorhergehenden Ansprüche, **dadurch gekennzeichnet, dass** das Leitungsstück (12) und das Spülventil (13) auf einer Oberseite des Supportelementes (10) angeordnet sind und dass das Steuerelement (11) auf einer Unterseite des Supportelementes (10) angeordnet ist, wobei das Steuerelement (11) vorzugsweise ein Erfassungssensor (11) zur Erfassung eines Benutzers ist.

12. Spülvorrichtung nach einem der vorhergehenden Ansprüche, **dadurch gekennzeichnet, dass** das Stromversorgungselement (14) eine Batterie oder ein Netzteil, das mit dem Anschlusskabel in Verbindung steht, oder eine im Leitungsstück angeordnete Turbine ist.

13. Urinalanordnung umfassend ein Urinal (2) mit einem Urinalbecken (19) sowie einem Hohlraum (20) und eine Spülvorrichtung (1) nach einem der vorhergehenden Ansprüche, wobei die Spülvorrichtung (1) mindestens teilweise im Hohlraum (20) angeordnet ist.

14. Urinalanordnung nach Anspruch 13, **dadurch gekennzeichnet, dass** der Hohlraum (20) über eine Revisionsöffnung (21) zugänglich ist, welche Revisionsöffnung (21) in Einbaulage unterhalb des Urinalbeckens (19) liegt, wobei ein unterer Rand (22) der Revisionsöffnung (21) in Einbaulage vorzugsweise in der Horizontalen liegt.

15. Urinalanordnung nach einem der Ansprüche 13 bis 14, **dadurch gekennzeichnet, dass** die Anschlusseinheit (3) fest mit dem Urinal (2) in Verbindung steht und dass die Steuerungseinheit (4) austauschbar mit der Anschlusseinheit (3) in Verbindung steht.

16. Urinalanordnung nach einem der Ansprüche 13 bis 15, **dadurch gekennzeichnet, dass** das Steuerelement, insbesondere der Erfassungssensor, bei eingebauter Steuerungseinheit aus der Revisionsöffnung (21) hinausragt.

## Claims

1. Flushing device (1) for a urinal (2), comprising a connection unit (3) and a control unit (4), wherein the connection unit (3) can be fixed to the urinal (2) and the control unit (4) can be connected to the connection unit (3) via an interface (5),
wherein the connection unit (3) comprises a connection pipe (6) with an inlet (6a), for connection to a mains system, and an outlet (6b), a flushing pipe (7) with an inlet (7a) and an outlet (7b) for connection to a nozzle arrangement (8) for discharging flushing water into the urinal bowl of the urinal (2), and a support element (9) on which the outlet (6b) of the connection pipe (6) and the inlet (7a) of the flushing pipe (7) are mounted in a fixed position,
wherein the control unit (4) comprises a support element (10) on which is arranged at least one control element (11),
**characterized in that** at least one pipe section (12) with an inlet (12a) and an outlet (12b) and also a flushing valve (13), which is arranged between the inlet (12a) and outlet (12b) and has a power-supply element (14), are furthermore arranged on the support element (10), and
**in that** the said interface (5) is provided by the outlet (6b) of the connection pipe (6), by the inlet (7a) of the flushing pipe (7), on the part of the connection unit (7), and by the inlet (12a) and the outlet (12b) of the pipe section (12), on the part of the control unit (4), wherein the inlet (12a) of the pipe section (12) can be connected to the outlet (6b) of the connection pipe (6), and the outlet (12b) of the pipe section (12) can be connected to the inlet (7a) of the flushing pipe (7).

2. Flushing device (1) according to Claim 1, **characterized in that** the outlet (6b) of the connection pipe (6), the inlet (7a) of the flushing pipe (7), the inlet (12a) and the outlet (12b) of the pipe section (12) run parallel to one another, and **in that** the distance between the outlet (6b) of the connection pipe (6) and the inlet (7a) of the flushing pipe (7) is equal to the distance between the inlet (12a) and the outlet (12b) of the pipe section (12).

3. Flushing device (1) according to Claim 1 or 2, **characterized in that** the flushing device comprises a securing element (15), by means of which the control unit (4) can be arrested mechanically in relation to the connection unit (3).

4. Flushing device (1) according to Claim 3, **characterized in that** the securing element (15) is a securing lever (15) which is mounted on the connection unit (3) or on the control unit (4), which securing lever (15) comprises at least one receiver (16), which interacts with at least one pin (17) arranged on the other unit (3, 4).

5. Flushing device (1) according to Claim 4, **characterized in that** the receiver (16) has a curved track which, upon actuation of the securing lever (15), subjects the control unit (4) to an installation force, and therefore said control unit can be connected to the connection unit (3) and/or released.

6. Flushing device (1) according to one of Claims 3 to 5, **characterized in that** the securing element (15) comprises an arresting element (18), by means of which the securing element (15) can be secured in an arresting position.

7. Flushing device (1) according to one of the preceding claims, **characterized in that** the connection unit (3) further comprises a power-supply cable with an electrical plug-in connector, wherein the plug-in connector is fastened on the support element, and **in that** the control unit (4) likewise comprises a plug-in connector for electrical connection to the plug-in connector of the connection unit (3), wherein the plug-in connectors run parallel to the outlet of the connection pipe, the inlet of the flushing pipe and/or to the outlet or the inlet of the pipe section.

8. Flushing device (1) according to one of the preceding claims, **characterized in that** the connection pipe (6) comprises a nonreturn valve which, upon removal of the control unit (4), is closed by the spring pressure.

9. Flushing device (1) according to one of the preceding claims, **characterized in that** the outlet (6b) of the connection pipe (6) and the inlet (12a) of the pipe section (12) have a coupling, and/or **in that** the inlet (7a) of the flushing pipe (7) and the outlet (12b) of the pipe section (12) have a coupling, the respective parts being connected to one another via said couplings.

10. Flushing device according to Claim 9, **characterized in that** the coupling comprises in each case two pipe sections assigned to the elements which are to be connected, wherein one of the pipe sections projects into the other pipe section, and **in that** a sealing ring (23) is arranged between the pipe sections.

11. Flushing device according to one of the preceding claims, **characterized in that** the pipe section (12) and the flushing valve (13) are arranged on an upper side of the support element (10), and **in that** the control element (11) is arranged on an underside of the support element (10), wherein the control element (11) is preferably a detecting sensor (11) for detecting a user.

12. Flushing device according to one of the preceding claims, **characterized in that** the power-supply element (14) is a battery or a power-supply unit, which is connected to the connection cable, or a turbine arranged in the pipe section.

13. Urinal arrangement comprising a urinal (2) having a urinal bowl (19) and a cavity (20), and also comprising a flushing device (1) according to one of the preceding claims, wherein the flushing device (1) is arranged, at least in part, in the cavity (20).

14. Urinal arrangement according to Claim 13, **characterized in that** the cavity (20) is accessible via an inspection opening (21) which, in the installed position, is located beneath the urinal bowl (19), wherein a lower periphery (22) of the inspection opening (21), in the installed position, is located preferably in the horizontal.

15. Urinal arrangement according to either of Claims 13 and 14, **characterized in that** the connection unit (3) is fixed to the urinal (2), and **in that** the control unit (4) is connected in an interchangeable manner to the connection unit (3).

16. Urinal arrangement according to one of Claims 13 to 15, **characterized in that**, with the control unit being installed, the control element, in particular the detecting sensor, projects out of the inspection opening (21).

## Revendications

1. Dispositif de rinçage (1) pour un urinoir (2) comprenant une unité de raccordement (3) et une unité de contrôle (4), où l'unité de raccordement (3) peut être connectée de manière fixe à l'urinoir (2) et l'unité de contrôle (4) peut être connectée à l'unité de raccordement (3) à travers une jonction (5),
où l'unité de raccordement (3) comprend une conduite de raccordement (6) ayant une entrée (6a) pour une connexion à un réseau de conduites et une sortie (6b), une conduite de rinçage (7) ayant une entrée (7a) et une sortie (7b) pour la connexion à un agencement de buses (8) pour la distribution d'eau de rinçage dans la cuvette de l'urinoir (2) et un élément de support (9) sur lequel la sortie (6b) de la conduite de raccordement (6) et l'entrée (7a) de la conduite de rinçage (7) sont positionnées de manière fixe, où l'unité de contrôle (4) comprend un élément de support (10), sur lequel au moins un élément de contrôle (11) est disposé, **caractérisé en ce**
**que** en outre au moins une pièce de conduite (12) ayant une entrée (12a), une sortie (12b) ainsi qu'une vanne de rinçage (13) avec un élément d'alimentation en courant (14) disposée entre l'entrée (12a) et la sortie (12b) est disposée sur l'élément de support (10), et
**que** la dite jonction (5) est fournie par la sortie (6b) de la conduite de raccordement (6), l'entrée (7a) de la conduite de rinçage (7) du côté de l'unité de raccordement (7) et par l'entrée (12a) ainsi que par la sortie (12b) de la pièce de conduite (12) du côté de l'unité de contrôle (4), où l'entrée (12a) de la pièce de conduite (12) peut être connectée avec la sortie (6b) de la conduite de raccordement (6) et la sortie de (12b) de la pièce de conduite (12) peut être connectée avec l'entrée (7a) de la conduite de rinçage (7).

2. Le dispositif de rinçage (1) selon la revendication 1, **caractérisé en ce que** la sortie (6b) de la conduite de raccordement (6), l'entrée (7a) de la conduite de rinçage (7), l'entrée (12a) ainsi que la sortie (12b) de la pièce de conduite (12) s'étendent parallèlement l'une par rapport à l'autre et que l'écart entre la sortie (6b) de la conduite de raccordement (6) et l'entrée (7a) de la conduite de rinçage (7) est égal à l'écart entre l'entrée (12a) et la sortie (12b) de la pièce de conduite (12).

3. Le dispositif de rinçage (1) selon les revendications 1 ou 2, **caractérisé en ce que** le dispositif de rinçage comprend un élément de sécurité (15), avec lequel l'unité de contrôle (4) peut être mécaniquement verrouillée vers l'unité de raccordement (3).

4. Le dispositif de rinçage (1) selon la revendication 3, **caractérisé en ce que** l'élément de sécurité (15) est un levier de sécurité (15) monté, sur l'unité de raccordement (3) ou sur l'unité de contrôle (4), lequel levier de sécurité (15) présente au moins un logement (16), qui coopère avec au moins un tenon (17) disposé sur une des autres unités (3, 4).

5. Le dispositif de rinçage (1) selon la revendication 4, **caractérisé en ce que** le logement (16) présente une trajectoire courbe, laquelle entraîne une force de montage sur l'unité de contrôle (4) lors de l'actionnement du levier de sécurité (15) de sorte que celui-ci peut être connecté et/ou déconnecté à/de l'unité de raccordement (3).

6. Le dispositif de rinçage (1) selon une des revendications 3 à 5, **caractérisé en ce que** l'élément de sécurité (15) comprend un élément de verrouillage (18) avec lequel l'élément de sécurité (15) peut être fixé en position de verrouillage.

7. Le dispositif de rinçage (1) selon la revendication 1, **caractérisé en ce que** l'unité de raccordement (3) comprend d'avantage un câble d'alimentation en courant avec un connecteur de raccordement électrique, où le connecteur de raccordement est fixé à l'élément de support, et que l'unité de contrôle (4) comprend également un connecteur de raccordement pour une connexion électrique au connecteur de raccordement de l'unité de raccordement (3), où le connecteur de raccordement s'étend parallèlement à la sortie de la conduite de raccordement, à l'entrée de la conduite de rinçage et/ou à la sortie respectivement l'entrée de la pièce de conduite.

8. Le dispositif de rinçage (1) selon une des revendications précédentes, **caractérisé en ce que** la conduite de raccordement (6) comprend une vanne anti-retour, laquelle est fermée par pression de ressort lors du détachement de l'unité de contrôle (4).

9. Le dispositif de rinçage (1) selon une des revendications précédentes, **caractérisé en ce que** la sortie (6a) de la conduite de raccord (6) et l'entrée (12a) de la pièce de conduite (12) disposent d'un raccord et/ou que l'entrée (7a) de la conduite de rinçage (7) et la sortie (12b) de la pièce de conduite (12) disposent d'un raccord, à travers desquels raccords les pièces respectives peuvent être connectées entre elles.

10. Le dispositif de rinçage (1) selon la revendication 9, **caractérisé en ce que** le raccord comprend respectivement deux pièces de tube attribuées aux éléments destinés à être connectés, où une des pièces de tube s'introduit dans l'autre pièce de tube et qu'une bague d'étanchéité (23) est disposée entre les pièces de tube,.

11. Le dispositif de rinçage (1) selon une des revendications précédentes, **caractérisé en ce que** la pièce de conduite (12) et la vanne de rinçage (13) sont disposées sur un côte supérieur de l'élément de support (10) et que l'élément de contrôle (11) est disposé sur un côte inférieur de l'élément de support (10) et que l'élément de contrôle (11) est préférablement un capteur de saisie (11) pour la saisie d'un utilisateur.

12. Le dispositif de rinçage selon une des revendications précédentes, **caractérisé en ce que** l'élément d'alimentation en courant (14) est une batterie ou un bloc d'alimentation lequel est en connexion avec le câble de raccordement, ou est une turbine disposée dans la pièce de conduite.

13. Un agencement d'urinoir comprenant un urinoir (2) ayant une cuvette d'urinoir (19) ainsi qu'une cavité (20) et un dispositif de rinçage (1) selon une des revendications précédentes, où le dispositif de rinçage (1) est au moins partiellement disposé dans la cavité (20).

14. Un agencement d'urinoir selon la revendication 13, **caractérisé en ce que** la cavité (20) est accessible à travers une ouverture de révision (21), laquelle ouverture de révision (21), dans une position d'incorporation, est située au-dessous de la cuvette d'urinoir (19), où un bord inférieur (22) de l'ouverture de révision (21) est situé préférablement dans l'horizontale une position d'incorporation.

15. Un agencement d'urinoir selon une des revendications 13 à 14, **caractérisé en ce que** l'unité de raccordement (3) est en connexion fixe avec l'urinoir (2) et que l'unité de contrôle (4) est en connexion avec l'unité de raccordement (3) de manière interchangeable.

16. Un agencement d'urinoir selon une des revendications 13 à 15, **caractérisé en ce que** l'élément de contrôle, en particulier le capteur de saisie, fait saillie à partir de l'ouverture de révision (21) lorsque l'unité de contrôle est incorporée.
